# EUROPÄISCHE PATENTSCHRIFT

(11) **EP 0 773 068 B1**
(45) Veröffentlichungstag und Bekanntmachung des Hinweises auf die Patenterteilung: **03.05.2000**
(21) Anmeldenummer: 96117761.5
(22) Anmeldetag: 06.11.1996
(51) Int. Cl.: B02C 18/14, B02C 23/24, B02C 18/22, B27L 11/00

(54) **Zerkleinerungsmaschine mit Gebläse**
Comminuting machine with a fan
Machine de broyage avec un ventilateur

(30) Priorität: 10.11.1995 DE 29517867 U
(43) Veröffentlichungstag der Anmeldung: 14.05.1997
(73) Patentinhaber: KESLA OYJ, 80101 Joensuu (FI)
(72) Erfinder: Weiss, Georg, Sen., 83135 Schechen/Wurzach (DE); Weiss, Georg, Jun., 83135 Schechen/Wurzach (DE)
(74) Vertreter: Becker Kurig Straus

(56) Entgegenhaltungen:
- EP-A- 0 229 752
- DE-A- 4 400 297
- FI-B- 95 109
- US-A- 3 838 823
- US-A- 4 474 336
- US-A- 4 961 539

## Beschreibung

Die vorliegende Erfindung betrifft eine Zerkleinerungsmaschine, insbesondere zum Zerspanen von faserigem Gut, speziell zum Zerhacken von Holz. Herkömmliche Zerkleinerungsmaschinen weisen zum Abtransport der Hackschnitzel eine Förderschnecke auf, die im wesentlichen parallel zur Rotorachse angeordnet ist und die beim Zerkleinerungsvorgang anfallenden Schnitzel abtransportiert. Eine gegebenenfalls hinter der Schnecke angeordnete Saugeinrichtung transportiert die Hackschnitzel von der Schnecke zu einem Auswurfschacht. Diese Anordnung hat den Nachteil, daß die Förderschnecke die Anordnung verkompliziert und verteuert. Aus der FI-B-95 109 ist bereits eine Maschine mit einem Gebläse gemäß dem Obergegriff des Anspruchs 1 bekannt.

Aufgabe der vorliegenden Erfindung ist die Angabe einer Zerkleinerungsmaschine, die geeignet ist, ohne eine Förderschnecke zu arbeiten.

Die Aufgabe wird gelöst durch eine Zerkleinerungsmaschine nach Anspruch 1. Die erfindungsgemäße Zerkleinerungsmaschine zeichnet sich durch eine in Form eines Sauggebläses ausgebildete Saugeinrichtung aus, die radial außerhalb des Rotors derart angeordnet ist, daß sie die von dem Rotor erzeugten Hackschnitzel unmittelbar hinter dem Rotor aufnimmt und abtransportiert. Die Anordnung einer Förderschnecke entfällt.

Bevorzugt ist das Gebläse auf einer dem Förderband bezüglich des Rotors gegenüberliegenden Seite des Rotors angeordnet. Mit dieser Anordnung wird das auf dem Förderband transportierte zu zerkleinernde Gut vom Rotor erfaßt und tangential in einen dem Förderband gegenüberliegenden Bereich des Rotorraums transportiert, von wo es der Saugwirkung des Gebläses unterliegend abtransportiert wird.

Die Gebläseachse ist in der Betriebsposition der Zerkleinerungsmaschine tiefer gelegen als die Rotorachse. Dadurch wird dem Umstand Rechnung getragen, daß der Ort der Zerkleinerung im Bereich der unteren Peripherie des Hackrotors liegt, wobei die Hackschnitzel aufgrund der Schwerkraft eine nach unten gerichtete tangential von der Rotorperipherie ausgehende Bahn beschreiben. Das unterhalb der Rotorachse angeordnete Sauggebläse nimmt diese Hackschnitzel bequem auf.

Es ist bevorzugt, daß ein Trennsieb zwischen Rotor und Gebläse angeordnet ist. Ein derartiges Trennsieb hat eine derart eingestellte Maschenweite, daß nur Hackschnitzel mit einer Abmessung unterhalb der Maschenweite hindurchtreten und abtransportiert werden. Das Trennsieb ist an die Rotorperipherie angepaßt und hat daher im Querschnitt einen zumindest abschnittsweise kreisförmigen Verlauf.

Das Förderband ist erfindungsgemäß im Bereich des Rotorraum abgewinkelt und in einen Bereich unterhalb des Rotors verlängert. Somit wird sichergestellt, daß im Bereich des Rotors nach unten abgehende Hackschnitzel auf einen Bereich des abgewinkelten Förderbandabschnitts auftreffen und weiter in Richtung des Gebläses transportiert werden. Auf diese Weise kann ein Abgehen der Hackschnitzel nach unten verhindert werden.

Alternativ ist ein weiteres Fördermittel unterhalb des Rotors angeordnet, welches mit dem Förderband zusammenwirkt. In dieser Anordnung ist ein separates Fördermittel, beispielsweise ein Förderband, unterhalb des Rotors vorgesehen, um nach unten abgehende Hackschnitzel in Richtung Gebläse zu transportieren, damit auch diese Hackschnitzel noch vom Gebläse aufgenommen werden können.
- Fig. 1: zeigt einen Querschnitt einer Ausführungsform der erfindungsgemäßen Zerkleinerungsmaschine.

Ein Hackrotor 4 ist mit seiner Rotorachse 1 in einem Rotorraum 2 drehbar gelagert. Unterhalb der Rotorachse 1 und links von ihr ist in horizontaler Richtung ein Förderband 6,8 geführt, das im Bereich des Rotorraums 2 in einem stumpfen Winkel abgewinkelt ist. Ein Förderbandabschnitt 6 verläuft annähernd horizontal, während an einer Abwinklungsstelle, beispielsweise einer Rolle, ein Förderbandabschnitt 8 beginnt, der bis in einen Bereich unterhalb des Rotors 4 bzw. des Rotorraums 2 verlängert ist.

Oberhalb des Förderbands 6 befindet sich ein Gegenförderband 10, das an seiner oberen Rolle fest gelagert ist, wobei seine untere Rolle frei tragend ist, so daß das Förderband 10 je nach Größe des herangeförderten Zerkleinerungsgutes mehr oder weniger geneigt ist. Radial außerhalb des Hackrotors 4 ist angepaßt an den Hackrotorumfang ein Trennsieb 18 vorgesehen, das den Rotorraum 2 begrenzt und in seiner Maschenweite so gewählt ist, daß nur genügend feine Hackschnitzel mit einem Durchmesser unterhalb der Maschenweite den Rotorraum verlassen können.

Außerhalb des Trennsiebs 18 befindet sich ein Sauggebläse 12, dessen Achse 14 im wesentlichen horizontal und senkrecht zur Rotorachse 1 angeordnet ist. Die Gebläseachse 14 befindet sich unterhalb der Rotorachse 1 und ist ebenfalls tiefer gelegen als das Obertrum des Förderbandabschnitts 6. Das Sauggebläse 12 weist Schaufelblätter 16 auf, die aufgrund ihrer Schrägstellung eine Saugwirkung entfalten. Der Gesamtdurchmesser des Sauggebläses 12 ist gewählt, daß sich die Schaufelblätter bis in den Bereich des Mittelpunkts der Rotorachse 1 nach oben erstrecken. Der Gesamtdurchmesser des Gebläses ist ferner so gewählt, daß es die Gesamtlänge des Rotors abdeckt, so daß das Gebläse in seiner gesamten Tiefe eine ausreichende Saugwirkung entfaltet, um alle aus dem Rotorraum austretenden Hackschnitzel aufzunehmen. Der unterhalb des Rotorraums 2 verlängerte Förderbandabschnitt 8 stellt sicher, daß nach unten abgehende Hackschnitzel vom Förderband 8 in Richtung des Gebläses 12 mitgenommen werden. Besonders bevorzugt ist das Sauggebläse an seiner Ansaugöffnung im Querschnitt verkleinert (nicht gezeigt), um eine erhöhte Saugwirkung zu erzielen.

Bei der erfindungsgemäßen Zerkleinerungsmaschine entfällt aufgrund der erfindungsgemäß vorgesehenen Gebläseanordnung eine im Stand der Technik vorgesehene Förderschnecke, so daß die erfindungsgemäße Zerkleinerungsmaschine erheblich kostengünstiger und mechanisch weniger aufwendig hergestellt werden kann.

## Patentansprüche

1. Zerkleinerungmaschine mit einem Rotorraum (2), einem in den Rotorraum (2) geführten Förderband (6) zum Heranführen von zu zerkleinerndem Gut und einem in dem Rotoraum (2) drehbar angeordneten Hackrotor (4), wobei radial außerhalb des Rotors ein Sauggebläse (12) zum Abtransport von Hackschnitzeln vorgesehen ist, dessen Achse (14) im wesentlichen quer zur Rotorachse (1) angeordnet ist, dadurch gekennzeichnet, daß das Förderband (6, 8) im Bereich des Rotorraums (2) abgewinkelt und in einem Bereich unterhalb des Rotors (4) verlängert ist.

2. Zerkleinerungsmaschine nach Anspruch 1, dadurch gekennzeichnet, daß das Gebläse (12) auf einer dem Förderband (6) bezüglich des Rotors gegenüberliegenden Seite des Rotors angeordnet ist.

3. Zerkleinerungsmaschine nach Anspruch 1 oder 2, dadurch gekennzeichnet, daß die Gebläseachse (14) in der Betriebsposition der Zerkleinerungsmaschine tiefer gelegen ist als die Rotorachse (1).

4. Zerkleinerungsmaschine nach einem der vorhergehenden Ansprüche, dadurch gekennzeichnet, daß ein Trennsieb (18) zwischen Rotor (4) und Gebläse (12) angeordnet ist.

5. Zerkleinerungsmaschine nach einem der Ansprüche 1 bis 4, dadurch gekennzeichnet, daß ein weiteres Fördermittel vorgesehen ist, welches unterhalb des Rotors angeordnet ist und mit dem Förderband (6) zusammenwirkt.

## Claims

1. Grinding machine having a rotor chamber (2), a conveyor belt (6) guided into the rotor chamber (2) to transport material to be ground and a chipper (4) rotatably arranged in the rotor chamber (2), whereby a suction fan (12) is arranged radially outside the rotor to remove the shreds, the axle (14) of which being arranged essentially laterally of the rotor axis (1), characterised in that the conveyor belt (6, 8) in the area of the rotor chamber (2) is angled and extended in an area underneath the rotor (4).

2. Grinding machine according to claim 1, characterised in that the fan (12) is arranged on a side of the rotor opposite the conveyor belt (6) in relation to the rotor.

3. Grinding machine according to claim 1 or 2, characterised in that the fan axle (14) is positioned beneath the rotor axle (1) in the operating position of the grinding machine.

4. Grinding machine according to one of the previous claims, characterised in that a screen (18) is arranged between the rotor (4) and fan (12).

5. Grinding machine according to one of the claims 1 to 4, characterised in that a further means of conveying is provided, which is arranged underneath the rotor and cooperates with the conveyor belt (6).

## Revendications

1. Machine de broyage comportant une chambre de rotor (2), une bande d'acheminement (6) guidée dans la chambre du rotor (2) pour l'alimentation de matière à broyer et un hâchoir rotatif (4) disposé dans la chambre de rotor (2), un ventilateur aspirant (12) étant prévu radialement à l'extérieur du rotor pour l'évacuation de copeaux de broyage, l'axe (14) du ventilateur étant disposé de façon sensiblement transversale à l'axe (1) du rotor, caractérisée en ce que la bande d'acheminement (6, 8) est coudée dans la zone de la chambre du rotor (2) et se prolonge dans une zone située au-dessous du rotor (4).

2. Machine de broyage selon la revendication 1, caractérisée en ce que le ventilateur (12) est disposé sur un côté du rotor opposé à celui de la bande d'acheminement (6).

3. Machine de broyage selon la revendication 1 ou 2, caractérisée en ce que l'axe (14) du ventilateur en position de fonctionnement de la machine de broyage est placé plus bas que l'axe (1) du rotor.

4. Machine de broyage selon l'une des revendications précédentes, caractérisée en ce qu'un crible (18) est disposé entre le rotor (4) et le ventilateur (12).

5. Machine de broyage selon l'une des revendications 1 à 4, caractérisée en ce qu'un moyen d'acheminement supplémentaire est disposé au-dessous du rotor et coopère avec la bande d'acheminement (6).
